# EUROPÄISCHE PATENTSCHRIFT

(11) **EP 2 176 454 B1**
(45) Veröffentlichungstag und Bekanntmachung des Hinweises auf die Patenterteilung: **25.05.2011**
(21) Anmeldenummer: 08786168.8
(22) Anmeldetag: 16.07.2008
(51) Int. Cl.: D01H 5/74, D01H 5/80

(54) **ANDRUCKROLLE FÜR TEXTILMASCHINEN**
PRESSING ROLLER FOR TEXTILE MACHINES
ROULEAU DE PRESSION POUR MACHINES TEXTILES

(30) Priorität: 08.08.2007 DE 102007037514
(43) Veröffentlichungstag der Anmeldung: 21.04.2010
(73) Patentinhaber: Schaeffler Technologies GmbH & Co. KG, 91074 Herzogenaurach (DE)
(72) Erfinder: GÖRGENS, Detlef, 42799 Leichlingen (DE)
(86) Internationale Anmeldenummer: PCT/EP2008/059269
(87) Internationale Veröffentlichungsnummer: WO 2009/019110

(56) Entgegenhaltungen:
- DE-A1- 2 923 871
- DE-A1- 19 712 417
- DE-A1- 19 733 563
- DE-C- 866 321

## Beschreibung

### Gebiet der Erfindung

Die Erfindung betrifft eine für Textilmaschinen, insbesondere Texturiermaschinen, geeignete Andruckrolle. Eine derartige Andruckrolle weist einen elastischen Bezug auf, der in einer Textilmaschine gegen eine angetriebene Walze gedrückt wird, wobei zwischen dieser Walze und dem Bezug ein Faden oder ein Faserstrang hindurchgeführt wird. Dieser wird damit entweder lediglich transportiert oder, wie in Spinn- oder Texturiermaschinen, auch verzogen.

### Hintergrund der Erfindung

Eine Andruckrolle der eingangs genannten Art ist beispielsweise aus der DE 29 23 871 A1 bekannt. Es handelt sich hierbei um eine wälzgelagerte, einen elastischen Bezug tragende Druckrolle, wobei der Innenring des Wälzlagers oder ein den Innenring tragender Nabenring mittels eines quer zu seiner Achse verlaufenden Bolzens pendelnd auf einer Tragachse gelagert ist. Durch die pendelnde Lagerung des Wälzlager-Innenrings können insbesondere Durchbiegungen der der Andruckrolle gegenüberliegenden Walze ausgeglichen werden.

### Aufgabe der Erfindung

Der Erfindung liegt die Aufgabe zugrunde, eine Andruckrolle für Textilmaschinen bei uneingeschränkter Funktionalität konstruktiv zu vereinfachen.

### Zusammenfassung der Erfindung

Diese Aufgabe wird erfindungsgemäß gelöst durch eine Andruckrolle mit den Merkmalen des Anspruchs 1. Die zur Verwendung in Textilmaschinen, insbesondere Texturiermaschinen, vorgesehene Andruckrolle weist einen elastischen Bezug auf, der mittels eines Wälzlagers rotierbar auf einer Tragachse gelagert ist. Zum Ausgleich von Kippbewegungen des Innenrings des Wälzlagers relativ zur Tragachse ist zwischen der Tragachse und dem Innenring mindestens ein elastischer Ring, insbesondere aus einem Polymermaterial, angeordnet. Damit ist auf einfache und zuverlässige Weise eine Schwenkbeweglichkeit des Wälzlager-Innenrings um vorzugsweise 1,5° bis 5° gegeben.

Gemäß einer ersten Variante sind mehrere elastische Ringe direkt oder indirekt zwischen der Tragachse und dem Innenring angeordnet. Hierbei sind die elastischen Ringe vorzugsweise als O-Ringe ausgebildet, wobei mindestens ein Ring in einer Nut an der Oberfläche der Tragachse einliegt. Im Gegensatz zur Tragachse weist der Innenring des Wälzlagers in vorteilhafter Ausgestaltung keine Nut auf, so dass hier keine Sonderkonstruktionen erforderlich sind. Zur Erzeugung von auf den Innenring wirkenden Axialkräften sind vorzugsweise gesonderte O-Ringe vorgesehen, welche - dem Innenring axial benachbart oder zumindest teilweise in Axialrichtung über den Innenring hinausragend - zwischen dem Innenring und jeweils einem auf der Tragachse gehaltenen Stützring angeordnet sind.

Der Stützring ist beispielsweise als auf die Tragachse aufgepresster Winkelring gestaltet. Ein derartiger Ring ist rationell alls spanlos umgeformtes Blechteil herstellbar. Alternativ kann der Stützring beispielsweise als spanend bearbeitetes Teil und/oder als integraler Bestandteil der Tragachse ausgebildet sein. Unabhängig vom Fertigungsverfahren weist nach einer besonders vorteilhaften Ausgestaltung eine einen elastischen Ring kontaktierende, dem Innenring zugewandte Oberfläche des Stützrings in Umfangsrichtung eine Wellenform mit zwei Wellenbergen und zwei Wellentälern auf. Damit ist eine Vorzugsrichtung gegeben, um welche der Innenring am leichtesten kippen kann.

Nach einer zweiten Variante ist zwischen der Tragachse und dem Innenring lediglich ein einziger elastischer Ring angeordnet. Dieser ist jedoch nicht als O-Ring, sondern als komplexer geformtes Teil, welches in Axialrichtung breiter als der Innenring des Wälzlagers ist, ausgebildet. Die Oberfläche des elastischen Rings, auf welcher der Innenring aufliegt, beschreibt eine Sattelform, so dass auch in dieser Variante unter relativ geringer Krafteinwirkung ein Kippen des Wälzlagers um eine bestimmte, virtuelle Achse möglich ist, während das Wälzlager um eine hierzu orthogonale Achse nur unter wesentlich höherer Krafteinwirkung und/oder in geringerem Umfang kippbar ist.

In jeder Variante ist mindestens ein elastischer Ring radial zwischen der Tragachse und dem Innenring angeordnet. Sofern diesem Ring weitere Ringe axial benachbart sind, welche ebenfalls der in radialer Richtung elastisch nachgiebigen Halterung des Innenrings auf der Tragachse dienen, wird die Kippbarkeit des Innenrings des Wälzlagers um die Tragachse dadurch begünstigt, dass der mittlere dieser drei Ringe den größten Querschnitt und/oder die größte Vorspannung aufweist. Eine weitere Verbesserung der Kippfunktion ist mit geölten oder befetteten O-Ringen erreichbar. In jedem Fall erfüllen die elastischen Ringe sowohl bei Belastungen in axialer Richtung als auch bei Belastungen in radialer Richtung eine Dämpfungsfunktion, die die maximale Gebrauchsdauer des Wälzlagers verlängert. Dies gilt auch für Ausführungsformen mit nur einem elastischen Ring.

Nach einer vorteilhaften Weiterbildung ist das Wälzlager radial innerhalb eines Hülsenabschnitts eines Grundkörpers angeordnet, wobei der elastische Bezug der Andruckrolle auf dem Hülsenabschnitt des Grundkörpers gehalten ist. Radial zwischen dem Hülsenabschnitt und dem elastischen Bezug kann hierbei eine weitere, im Vergleich zum Bezug dünnwandige Hülse als Zwischenhülse vorgesehen sein. Letztgenannte Hülse sowie der Grundkörper sind bevorzugt als spanlos umgeformte Blechteile hergestellt. Ein Teil des Hülsenabschnitts ist vorzugsweise derart doppelwandig ausgebildet, dass ein Axialanschlag für den Außenring des Wälzlagers gebildet ist. Ausgehend vom Axialanschlag erstreckt sich in bevorzugter Ausgestaltung ein einstückig mit dem Hülsenabschnitt ausgebildeter Ringabschnitt des Grundkörpers konisch zum Ende der Tragachse zulaufend nach innen. Die vom Ringabschnitt begrenzte Öffnung im Grundkörper ist mit einer stirnseitig der Tragachse angeordneten Kappe verschließbar. Die mit dem elastischen Bezug rotierende Kappe ist soweit von der Stirnfläche der Tragachse beabstandet, dass eine Verkippung des gesamten Wälzlagers um eine gedachte Kippachse, welche orthogonal zur Tragachse verläuft, im erforderlichen Umfang, das heißt bis ca. 5°, möglich ist. Ebenso ist berücksichtigt, dass mittels des mindestens einen direkt oder indirekt auf der Tragachse angeordneten elastischen Rings auch eine zumindest geringfügige elastische Nachgiebigkeit des Wälzlagers und damit auch des Grundkörpers einschließlich des Hülsenabschnitts in axialer Richtung der Tragachse gegeben ist.

Nachfolgend werden mehrere Ausführungsbeispiele der Erfindung anhand einer Zeichnung näher erläutert. Hierin zeigen:

### Kurze Beschreibung der Zeichnung

- Figur 1: in einer Schnittdarstellung ein erstes Ausführungsbeispiel einer Andruckrolle für eine Textilmaschine,
- Figur 2: einen Schnitt durch eine Tragachse der Andruckrolle nach Fi- gur 1,
- Figur 3: in einer Ansicht analog Figur 1 ein zweites Ausführungsbeispiel einer Andruckrolle für eine Textilmaschine,
- Figur 4: ein Detail der Andruckrolle nach Figur 3 mit im Vergleich hierzu um 90° gedrehter Tragachse,
- Figur 5: ein drittes Ausführungsbeispiel einer Andruckrolle für eine Textil- maschine,
- Figur 6: die Andruckrolle nach Figur 5 mit um 90° gedrehter Tragachse,
- Figur 7: einen elastischen Ring der Andruckrolle nach Figur 5, und
- Figur 8: den elastischen Ring nach Figur 5 in um 90° gedrehter Ansicht.

### Ausführliche Beschreibung der Zeichnungen

Eine insgesamt mit den Bezugszeichen 1 gekennzeichnete Andruckrolle weist einen relativ zu einer Tragachse 2 mittels eines Wälzlagers 3 rotierbar gelagerten Grundkörper 4 auf, der einen elastischen Bezug 5, auch als Gummi-Bezug bezeichnet, trägt. Hinsichtlich der prinzipiellen Funktion der Andruckrolle 1 wird auf die DE 197 33 562 A1 verwiesen.

Das Wälzlager 3 ist als Radialrillenkugellager ausgebildet und weist einen Innenring 6 sowie einen Außenring 7 auf, zwischen welchen Kugeln 8 als Wälzkörper abrollen. Der Innenring 6 ist, wie im Folgenden näher beschrieben, mit Hilfe von fünf O-Ringen elastisch nachgiebig, insbesondere kippbar, auf der Tragsachse 2 gehalten.

In einer mittig durch die Wälzkörper 8 verlaufenden Ebene E, das heißt in der normal zur Tragachse 2 angeordneten Symmetrieebene des Wälzlagers 3, befindet sich radial zwischen der Tragachse 2 und dem Innenring 6 ein zentraler O-Ring 9 aus einem elastischen Polymermaterial. Axial neben dem zentralen elastischen Ring 9 ist spiegelsymmetrisch zur Ebene E jeweils ein elastischer Ring 10 angeordnet, welcher ebenfalls den Innenring 6 in radialer Richtung abstützt. Zusammenfassend werden die sich im selben axialen Bauraum wie der Innenring 6 befindenden elastischen Ringe 9, 10 auch als Radialringe bezeichnet. Die äußeren Radialringe 10 weisen einen geringeren Querschnitt als der zentrale Radialring 9 auf und liegen jeweils in einer an der Oberfläche der Tragachse 2 gebildeten Nut 11 ein. Der zentrale O-Ring 9 liegt in einer Nut 12 ein, welche in Anpassung an den größeren Querschnitt des zentralen O-Rings 9 tiefer als die Nuten 11 ist. Die Radialringe 9,10 sowie die Nuten 11,12 sind derart bemessen, dass die über den zentralen O-Ring 9 auf den Innenring 6 übertragenen Radialkräfte, zumindest so lange - wie in Figur 1 dargestellt - das Wälzlager 3 gegenüber der Tragachse 2 nicht verkippt ist, geringer sind als die über einen äußeren Radialring 10 übertragenen Radialkräfte.

Um dem Innenring 6 die erforderliche Stabilität in Axialrichtung bei gleichzeitiger Erhaltung der Kippfähigkeit zu geben, sind zwei als Axialringe bezeichnete elastische Ringe 13 vorgesehen, die jeweils einerseits den Innenring 6 in dessen radial innerem Bereich an einer Stirnseite 14 und andererseits einen Winkelring 15, 16 kontaktieren. Der erste Winkelring 15 umgibt eine Stirnfläche 17 der Tragachse 2, während der zweite Winkelring 16 auf der einem abgeflachten Befestigungsende 18 zugewandten Seite des Wälzlagers 3 angeordnet ist. Im Gegensatz zum stirnseitigen Winkelring 15, welcher in radialer Richtung nicht über den Innenring 6 hinausragt, erstreckt sich der so genannte anschlussseitige Winkelring 16 radial bis zum Außenring 7.

Der Außenring 7 ist in einen Hülsenabschnitt 19 des als Umformteil aus Blech gefertigten Grundkörpers 4 eingepresst. Der Hülsenabschnitt 19, auf welchem unter Zwischenschaltung einer Hülse 20 der elastische Bezug 5 der Andruckrolle 1 angeordnet ist, weist einen dem Befestigungsende 18 zugewandten einlagigen Abschnitt 21 sowie einen daran anschließenden doppelwandigen Abschnitt 22 auf. Am Übergang zwischen den Abschnitten 21, 22 ist ein Axialanschlag 23 für den Außenring 7 gebildet. An dieser Stelle geht der Hülsenabschnitt 19 in einen radial schräg nach innen verlaufenden Ringabschnitt 24 über. Die verbleibende zentrale Öffnung im Grundkörper 4 ist mit einem auf den Ringabschnitt 24 aufgeschnappten Deckel 25 auf Kunststoff verschlossen. Das Wälzlager 3 ist damit zur Stirnfläche 17 hin abgedichtet. Auf der gegenüberliegenden, dem Befestigungsende 18 zugewandten Seite ist ein Dichtring 26 zwischen dem Innenring 6 und dem Außenring 7 angeordnet. Eine zusätzliche Schutzfunktion ist durch den anschlussseitigen Winkelring 16 gegeben. Es ist damit keine Abdichtung erforderlich, welche die Verkippung zwischen dem Außenring 7 und Hülsenabschnitt 19 einerseits und der Tragachse 2 andererseits ausgleicht. Die Andruckrolle 1 nach den Figuren 1 und 2 ist für eine Krafteinleitung in Axialrichtung, das heißt in Längsrichtung der Tragachse 2, bis ca. 100 N geeignet.

Das Ausführungsbeispiel nach den Figuren 2 und 3 unterscheidet sich hauptsächlich durch die modifizierte Ausbildung der Winkelringe 15, 16 vom Ausführungsbeispiel nach Fig. 1: Die dem Innenring 6 zugewandte Oberfläche eines jeden Winkelrings 15, 16 weist in demjenigen Radialbereich, in welchem sich die Axialringe 13 befinden, einen in Umfangsrichtung variierenden axialen Abstand vom Innenring 6 auf, so dass eine Wellenform mit zwei um 180° versetzten Wellentälern 27 und zwei zwischen den Wellentälern 27 gebildeten Wellenbergen 28 gegeben ist. Im Querschnitt nach Fig. 3, in welchem die Wellentäler 27 sichtbar sind, üben die Axialringe 13 keine oder nur eine sehr geringe Axialkraft auf den Innenring 6 aus. Dagegen sind in dem in Fig. 4 sichtbaren Umfangsbereich, das heißt im Bereich eines Wellenbergs 28, die Axialringe 13 unter Vorspannung zwischen den Innenring 6 und den Axialring 13 eingepresst. Damit ist die Lage einer Kippachse K definiert, welche in Fig. 3 normal zur Zeichenebene verläuft und in Fig. 4 in der Zeichenebene liegt. Während das Wälzlager 3 um die Kippachse K innerhalb des vorgesehenen Winkelbereichs, das heißt bis ca. 5°, relativ leicht schwenkbar ist, ist eine Verschwenkung senkrecht zur Kippachse K kaum möglich. Durch die Lage einer Abflachung 29 an der Tragachse 2 ist die Lage der Kippachse K einfach erkennbar.

Im Ausführungsbeispiel nach den Figuren 4 bis 8 ist statt mehrerer elastischer Ringe 9, 10, 13 ein einziger elastischer Ring 30 zur nachgiebigen Halterung des Innenrings 6 auf der Tragachse 2 vorgesehen. Der elastische Ring 30 hat eine sattelförmige Oberfläche und weist auf jeder Stirnseite zwei um 180° versetzte, radial nach außen ragende Randerhebungen 31 auf, zwischen denen der Innenring 6 eingespannt ist. Die Funktion der Randerhebungen 31 entspricht grundsätzlich der Funktion der Wellenberge 28 im Ausführungsbeispiel nach den Figuren 3 und 4. Damit ist auch im Ausführungsbeispiel nach den Figuren 4 bis 8 eine bevorzugte Kippachse K des Wälzlagers 3 gegeben. Abweichend von der vereinfachten Darstellung nach den Figuren 4 bis 8 kann der elastische Ring 30 auch mehrteilig aufgebaut sein.

Gemeinsames Merkmal aller Ausführungsformen ist das Fehlen einer in Radialrichtung verlaufenden Bohrung in der Tragachse 2 sowie eines in eine solche Bohrung eingreifenden Bolzens oder Zapfens, welcher im Innenring 6 gehalten ist, um diesen kippbar auf der Tragachse 2 zu lagern. Statt dessen ist der Innenring 6 elastisch, insbesondere mit definierter Vorzugskipprichtung, gelagert und zugleich gegenüber der Tragachse 2 gedämpft.

### Bezugszeichen

- 1: Andruckrolle
- 2: Tragachse
- 3: Wälzlager
- 4: Grundkörper
- 5: Bezug
- 6: Innenring
- 7: Außenring
- 8: Kugeln
- 9: Ring
- 10: Ring
- 11: Nut
- 12: Nut
- 13: Ring
- 14: Stirnseite
- 15: Winkelring
- 16: Winkelring
- 17: Stirnfläche
- 18: Befestigungsende
- 19: Hülsenabschnitt
- 20: Hülse
- 21: Abschnitt
- 22: Abschnitt
- 23: Axialanschlag
- 24: Ringabschnitt
- 25: Deckel
- 26: Dichtring
- 27: Wellental
- 28: Wellenberg
- 29: Abflachung
- 30: Ring
- 31: Randerhebung
- E: Ebene
- K: Kippachse

## Patentansprüche

1. Andruckrolle (1) für Textilmaschinen, mit einer Tragachse (2) und einem relativ zu dieser unter Zwischenschaltung eines einen Innenring (6) und einen Außenring (7) aufweisenden Wälzlagers (3) drehbar gelagerten Bezug (5), wobei der Innenring (6) relativ zur Tragachse (2) begrenzt schwenkbeweglich ist, **dadurch gekennzeichnet, dass** der Innenring (6) unter Zwischenschaltung mindestens eines dessen Schwenkbeweglichkeit herstellenden elastischen Rings (9, 10, 13, 30) auf der Tragachse (2) angeordnet ist.

2. Andruckrolle (1) nach Anspruch 1, **dadurch gekennzeichnet, dass** zwischen der Tragachse (2) und dem Innenring (6) mehrere elastische Ringe (9, 10, 13) angeordnet sind.

3. Andruckrolle (1) nach Anspruch 2, **dadurch gekennzeichnet, dass** zumindest ein elastischer Ring (9, 10) in einer Nut (11, 12) in der Tragachse (2) einliegt.

4. Andruckrolle (1) nach Anspruch 2 oder 3, **dadurch gekennzeichnet, dass** der elastische Ring (9, 10, 13) als O-Ring ausgebildet ist.

5. Andruckrolle (1) nach einem der Ansprüche 2 bis 4, **dadurch gekennzeichnet, dass** mehrere elastische Ringe (9, 10) radial zwischen der Tragachse (2) und dem Innenring (6) angeordnet sind.

6. Andruckrolle (1) nach Anspruch 5, **dadurch gekennzeichnet, dass** die radial zwischen der Tragachse (2) und dem Innenring (6) angeordneten elastischen Ringe (9, 10) unterschiedlich dimensioniert sind.

7. Andruckrolle (1) nach Anspruch 6, **dadurch gekennzeichnet, dass** ein mittlerer elastischer Ring (9) einen größeren Querschnitt als diesem axial benachbarte äußere elastische Ringe (10, 13) aufweist.

8. Andruckrolle (1) nach einem der Ansprüche 2 bis 7, **gekennzeichnet durch** dem Innenring (6) axial benachbarte elastische Ringe (13).

9. Andruckrolle (1) nach Anspruch 8, **dadurch gekennzeichnet, dass** sich ein dem Innenring (6) axial benachbarter elastischer Ring (13) an einem die Tragachse (2) umgebenden Stützring (15, 16) abstützt.

10. Andruckrolle (1) nach Anspruch 9, **dadurch gekennzeichnet, dass** der Stützring (15, 16) als Winkelring ausgebildet ist.

11. Andruckrolle (1) nach Anspruch 9 oder 10, **dadurch gekennzeichnet, dass** eine dem Innenring (6) zugewandte Oberfläche des Stützrings (15, 16) in Umfangsrichtung eine Wellenform mit zwei Wellenbergen (28) und zwei Wellentälern (27) aufweist.

12. Andruckrolle (1) nach Anspruch 1, **dadurch gekennzeichnet, dass** zwischen der Tragachse (2) und dem Innenring (6) ein einziger elastischer Ring (30) angeordnet ist.

13. Andruckrolle (1) nach Anspruch 12, **dadurch gekennzeichnet, dass** der elastische Ring (30) in Axialrichtung breiter als der Innenring (6) ist.

14. Andruckrolle (1) nach Anspruch 12 oder 13, **dadurch gekennzeichnet, dass** der elastische Ring (30) eine den Innenring (6) kontaktierende sattelförmige Oberfläche aufweist.

15. Andruckrolle (1) nach einem der Ansprüche 1 bis 14, **dadurch gekennzeichnet, dass** der Außenring (7) innerhalb eines Hülsenabschnitts (19) eines Grundkörpers (4) angeordnet ist, welcher vom Bezug (5) umgeben ist.

16. Andruckrolle (1) nach Anspruch 15, **dadurch gekennzeichnet, dass** der Grundkörper (4) als spanlos umgeformtes Blechteil ausgebildet ist.

17. Andruckrolle (1) nach Anspruch 15 oder 16, **dadurch gekennzeichnet, dass** der Hülsenabschnitt (19) einen doppelwandigen Abschnitt (22) aufweist, der einen Axialanschlag (23) bildet, an welchem der Außenring (7) anliegt.

18. Andruckrolle (1) nach einem der Ansprüche 15 bis 17, **dadurch gekennzeichnet, dass** der Grundkörper (4) einen an den Hülsenabschnitt (19) anschließenden, radial nach innen verlaufenden, dem Wälzlager (3) axial benachbarten Ringabschnitt (24) aufweist.

19. Andruckrolle (1) nach Anspruch 18, **dadurch gekennzeichnet, dass** der Ringabschnitt (24) einen vom Außenring (7) zum Innenring (6) zunehmenden axialen Abstand vom Wälzlager (3) aufweist.

20. Andruckrolle (1) nach Anspruch 18 oder 19, **dadurch gekennzeichnet, dass** der Ringabschnitt (24) mit einem der Tragachse (2) in axialer Richtung vorgelagerten Deckel (25) verschlossen ist.

21. Andruckrolle (1) nach einem der Ansprüche 1 bis 20, **dadurch gekennzeichnet, dass** der Innenring (6) aufgrund dessen Lagerung mittels des mindestens einen elastischen Rings (9, 10, 13, 30) relativ zur Tragachse (2) um mindestens 1,5° und maximal 5° kippbar ist.

22. Verwendung einer Andruckrolle (1) nach einem der Ansprüche 1 bis 21 in einer Texturiermaschine.

## Claims

1. Pressure roller (1) for textile machines, with a carrying axle (2) and with a covering (5) mounted rotatably in relation to the latter, with the interposition of a rolling bearing (3) having an inner ring (6) and an outer ring (7), the inner ring (6) being pivotally movable to a limited extent in relation to the carrying axle (2), **characterized in that** the inner ring (6) is arranged on the carrying axle (2), with the interposition of at least one elastic ring (9, 10, 13, 30) providing the pivotal movability of the said inner ring.

2. Pressure roller (1) according to Claim 1, **characterized in that** a plurality of elastic rings (9, 10, 13) are arranged between the carrying axle (2) and the inner ring (6).

3. Pressure roller (1) according to Claim 2, **characterized in that** at least one elastic ring (9, 10) is seated in a groove (11, 12) in the carrying axle (2).

4. Pressure roller (1) according to Claim 2 or 3, **characterized in that** the elastic ring (9, 10, 13) is designed as an O-ring.

5. Pressure roller (1) according to one of Claims 2 to 4, **characterized in that** a plurality of elastic rings (9, 10) are arranged radially between the carrying axle (2) and the inner ring (6).

6. Pressure roller (1) according to Claim 5, **characterized in that** the elastic rings (9, 10) arranged radially between the carrying axle (2) and the inner ring (6) are dimensioned differently.

7. Pressure roller (1) according to Claim 6, **characterized in that** a middle elastic ring (9) has a larger cross section than outer elastic rings (10, 13) axially adjacent to this.

8. Pressure roller (1) according to one of Claims 2 to 7, **characterized by** elastic rings (13) axially adjacent to the inner ring (6).

9. Pressure roller (1) according to Claim 8, **characterized in that** an elastic ring (13) axially adjacent to the inner ring (6) is supported on a supporting ring (15, 16) surrounding the carrying axle (2).

10. Pressure roller (1) according to Claim 9, **characterized in that** the supporting ring (15, 16) is designed as an angle ring.

11. Pressure roller (1) according to Claim 9 or 10, **characterized in that** a surface of the supporting ring (15, 16), the said surface facing the inner ring (6), has in the circumferential direction a wavy shape with two wave crests (28) and with two wave troughs (27).

12. Pressure roller (1) according to Claim 1, **characterized in that** a single elastic ring (30) is arranged between the carrying axle (2) and the inner ring (6).

13. Pressure roller (1) according to Claim 12, **characterized in that** the elastic ring (30) is wider in the axial direction than the inner ring (6).

14. Pressure roller (1) according to Claim 12 or 13, **characterized in that** the elastic ring (30) has a saddle-shaped surface contacting the inner ring (6).

15. Pressure roller (1) according to one of Claims 1 to 14, **characterized in that** the outer ring (7) is arranged within a sleeve portion (19) of a basic body (4) which is surrounded by the covering (5).

16. Pressure roller (1) according to Claim 15, **characterized in that** the basic body (4) is designed as a sheet-metal part formed in a non-cutting manner.

17. Pressure roller (1) according to Claim 15 or 16, **characterized in that** the sleeve portion (19) has a double-walled portion (22) which forms an axial stop (23) against which the outer ring (7) bears.

18. Pressure roller (1) according to one of Claims 15 to 17, **characterized in that** the basic body (4) has an annular portion (24) which adjoins the sleeve portion (19), runs radially inwards and is axially adjacent to the rolling bearing (3).

19. Pressure roller (1) according to Claim 18, **characterized in that** the annular portion (24) is at an axial distance from the rolling bearing (3) which increases from the outer ring (7) to the inner ring (6).

20. Pressure roller (1) according to Claim 18 or 19, **characterized in that** the annular portion (24) is closed by means of a lid (25) placed in front of the carrying axle (2) in the axial direction.

21. Pressure roller (1) according to one of Claims 1 to 20, **characterized in that** the inner ring (6), on account of its mounting by means of the at least one elastic ring (9, 10, 13, 30), is tiltable in relation to the carrying axle (2) through at least 1.5° and at most 5°.

22. Use of a pressure roller (1) according to one of Claims 1 to 21 in a texturing machine.

## Revendications

1. Rouleau de pression (1) pour machines textiles, comprenant un essieu porteur (2) et un revêtement (5) monté à rotation par rapport à celui-ci en interposant un palier à roulement (3) présentant une bague interne (6) et une bague externe (7), la bague interne (6) pouvant pivoter de manière limitée par rapport à l'essieu porteur (2), **caractérisé en ce que** la bague interne (6) est disposée sur l'essieu porteur (2) en interposant au moins une bague élastique (9, 10, 13, 30) permettant son mouvement de pivotement.

2. Rouleau de pression (1) selon la revendication 1, **caractérisé en ce que** plusieurs bagues élastiques (9, 10, 13) sont disposées entre l'essieu porteur (2) et la bague interne (6).

3. Rouleau de pression (1) selon la revendication 2, **caractérisé en ce qu'**au moins une bague élastique (9, 10) s'insère dans une rainure (11, 12) dans l'essieu porteur (2).

4. Rouleau de pression (1) selon la revendication 2 ou 3, **caractérisé en ce que** la bague élastique (9, 10, 13) est réalisée sous forme de joint torique.

5. Rouleau de pression (1) selon l'une quelconque des revendications 2 à 4, **caractérisé en ce que** plusieurs bagues élastiques (9, 10) sont disposées radialement entre l'essieu porteur (2) et la bague interne (6).

6. Rouleau de pression (1) selon la revendication 5, **caractérisé en ce que** les bagues élastiques (9, 10) disposées radialement entre l'essieu porteur (2) et la bague interne (6) sont dimensionnées différemment.

7. Rouleau de pression (1) selon la revendication 6, **caractérisé en ce qu'**une bague élastique centrale (9) présente une section transversale supérieure aux bagues élastiques extérieures (10, 13) adjacentes axialement à celle-ci.

8. Rouleau de pression (1) selon l'une quelconque des revendications 2 à 7, **caractérisé par** des bagues élastiques (13) adjacentes axialement à la bague interne (6).

9. Rouleau de pression (1) selon la revendication 8, **caractérisé en ce qu'**une bague élastique (13) adjacente axialement à la bague interne (6) s'appuie sur une bague de support (15, 16) entourant l'essieu porteur (2).

10. Rouleau de pression (1) selon la revendication 9, **caractérisé en ce que** la bague de support (15, 16) est réalisée sous forme de bague angulaire.

11. Rouleau de pression (1) selon la revendication 9 ou 10, **caractérisé en ce qu'**une surface de la bague de support (15, 16) tournée vers la bague interne (6) présente dans la direction périphérique une forme ondulée avec deux sommets d'ondulation (28) et deux creux d'ondulation (27).

12. Rouleau de pression (1) selon la revendication 1, **caractérisé en ce qu'**une bague élastique unique (30) est disposée entre l'essieu porteur (2) et la bague interne (6).

13. Rouleau de pression (1) selon la revendication 12, **caractérisé en ce que** la bague élastique (30) est plus large dans la direction axiale que la bague interne (6).

14. Rouleau de pression (1) selon la revendication 12 ou 13, **caractérisé en ce que** la bague élastique (30) présente une surface en forme de selle venant en contact avec la bague interne (6).

15. Rouleau de pression (1) selon l'une quelconque des revendications 1 à 14, **caractérisé en ce que** la bague externe (7) est disposée à l'intérieur d'une portion de douille (19) d'un corps de base (4) qui est entouré par le revêtement (5).

16. Rouleau de pression (1) selon la revendication 15, **caractérisé en ce que** le corps de base (4) est réalisé sous forme de pièce en tôle façonnée sans enlèvement de copeaux.

17. Rouleau de pression (1) selon la revendication 15 ou 16, **caractérisé en ce que** la portion de douille (19) présente une portion à double paroi (22), qui forme une butée axiale (23) contre laquelle s'applique la bague externe (7).

18. Rouleau de pression (1) selon l'une quelconque des revendications 15 à 17, **caractérisé en ce que** le corps de base (4) présente une portion annulaire (24) axialement adjacente au palier à roulement (3), s'étendant radialement vers l'intérieur, et se raccordant à la portion de douille (19).

19. Rouleau de pression (1) selon la revendication 18, **caractérisé en ce que** la portion annulaire (24) présente un espacement axial par rapport au palier à roulement (3) augmentant depuis la bague externe (7) jusqu'à la bague interne (6).

20. Rouleau de pression (1) selon la revendication 18 ou 19, **caractérisé en ce que** la portion annulaire (24) est fermée avec un couvercle (25) monté avant l'essieu porteur (2) dans la direction axiale.

21. Rouleau de pression (1) selon l'une quelconque des revendications 1 à 20, **caractérisé en ce que** la bague interne (6) peut être basculée, du fait de son support sur palier, au moyen de l'au moins une bague élastique (9, 10, 13, 30) par rapport à l'essieu porteur (2), d'environ 1,5° et au maximum de 5°.

22. Utilisation d'un rouleau de pression (1) selon l'une quelconque des revendications 1 à 21 dans une machine à texturer.
